# EUROPÄISCHE PATENTSCHRIFT

(11) **EP 2 783 354 B1**
(45) Veröffentlichungstag und Bekanntmachung des Hinweises auf die Patenterteilung: **01.09.2021**
(21) Anmeldenummer: 12801489.1
(22) Anmeldetag: 22.11.2012
(51) Int. Cl.: G07D 7/162, G07F 19/00, G07D 7/183, G07D 7/185

(54) **VERFAHREN ZUM ÜBERWACHEN VON TRANSPORTVORGÄNGEN ZUM BEFÖRDERN VON WERTSCHEINEN IN EINEM SELBSTBEDIENUNGSTERMINAL**
METHOD FOR MONITORING TRANSPORT PROCESSES FOR CONVEYING BANKNOTES IN A SELF-SERVICE TERMINAL
PROCÉDÉ DE SURVEILLANCE DES OPÉRATIONS DE TRANSPORT DESTINÉES AU TRANSPORT DE COUPONS DE VALEUR DANS UN TERMINAL EN LIBRE-SERVICE

(30) Priorität: 23.11.2011 DE 102011055652
(43) Veröffentlichungstag der Anmeldung: 01.10.2014
(73) Patentinhaber: Wincor Nixdorf International GmbH, 33106 Paderborn (DE)
(72) Erfinder: KREMER, Michael, 59590 Geseke (DE); MOOCK, Stefan, 33184 Altenbeken (DE)
(86) Internationale Anmeldenummer: PCT/EP2012/073382
(87) Internationale Veröffentlichungsnummer: WO 2013/076206

(56) Entgegenhaltungen:
- EP-A2- 0 070 621
- EP-A2- 1 742 183
- DE-A1- 2 752 412
- DE-A1- 3 139 365
- DE-A1- 3 500 650
- None

## Beschreibung

Die vorliegende Erfindung betrifft ein Verfahren zum Überwachen von Transportvorgängen zum Befördern von Wertscheinen nach Anspruch 1 sowie ein Selbstbedienungsterminal mit einer das Verfahren ausführenden Vorrichtung nach dem nebengeordneten Anspruch.

In einem Geldautomaten, aber auch in anderen Selbstbedienungsterminals, wie z.B. Selbstzahler-Kassensystemen, müssen die angenommenen bzw. auszugebenden Wertscheine (Banknoten, Schecks, Wertgutscheine etc.) sicher und zuverlässig transportiert werden, z.B. von dem Banknoten-Speicher zum Ausgabeschacht des Automaten. Insbesondere muss sichergestellt werden, dass die Wertscheine einzeln transportiert werden und sich beim Transport nicht überlappen oder überlagern. Jeder transportierte Wertschein muss exakt erfasst werden können, um insbesondere das Zählen und Sortieren der unterschiedlichen Notenwerte sicherstellen zu können. Zum Erfassen der Wertscheine und zur Steuerung des Transportsystems werden die Wertscheine üblicherweise ihrer Länge nach durch mindestens eine Lichtschranke geführt. Jede Lichtschranke weist mindestens einen lichtempfindlichen Sensor auf, der auf optische Zustandsänderungen (Hell-Dunkel bzw. Dunkel-Hell) reagiert. Somit können insbesondere der Anfang (Vorderkante) und/oder das Ende (Hinterkante) des einzelnen Wertscheines detektiert werden. Eine Vorrichtung zur Handhabung und zum Transport von Wertscheinen ist z.B. in der DE 10 2010 004580 A1 beschrieben. Die herkömmliche optische Abtastung von Wertscheinen kann zu Problemen führen, wenn einzelne Wertscheine Sichtfenster aufweisen, welche als zusätzliche Sicherheitsmerkmale vorgesehen sind. Denn das Auftreten von Sichtfenstern beim Abtasten der Scheine, führt dazu, dass mehrere Zustandswechsel hintereinander gemeldet werden, so dass es schwierig sein kann, die Vorder- und/oder Hinterkante des jeweiligen Wertscheines exakt zu detektieren.

Aus der WO 03 / 023 724 A2 wird ein Detektions-System für optische Medien in Gestalt von Banknoten und anderen Wertscheinen beschrieben. Das System ist beschaffen, auch Sichtfenster, also durchsichtige Bereiche, in den Wertscheinen zu detektieren bzw. zu erkennen. Dazu wird ein Lichtschrankensystem installiert, das einen optischen Sender und zwei lichtempfindliche Sensoren aufweist, welche an verschiedenen Positionen angeordnet sind. Der eine Sensor erkennt beim Durchlauf des jeweiligen Wertscheins das von dem Wertschein reflektierte Licht; der andere Sensor erkennt das durchtretende Licht, sobald ein Fenster auftritt. Somit kann das Auftreten der verschiedenen Kanten, nämlich der Vorder- und Hinterkanten zum einen und evtl. Fensterkanten zum anderen, detektiert werden. Jedoch ist diese Lösung darauf angewiesen, dass die auftretenden Fenster eine hinreichend gute Transparenz aufweisen, was nicht immer gegeben ist. Die Transparenz der Fenster kann aufgrund von Verschmutzung der Wertscheine oder wegen bewusst halbdurchlässig bzw. opak und/oder farbig gehaltener Fenster sehr gering sein. Wenn Fenster mit einer geringen Transparenz auftreten sollten, kann es aufgrund von Reflexionen sogar dazu kommen, dass eine Fensterkante fälschlicherweise als Vorder- oder Hinterkante eines Wertscheines detektiert wird und folglich die Steuerung des Transportsystems fehlerhaft arbeitet.

Aus der EP0070621 ist eine Vorrichtung und ein entpsrechendes Verfahren bekannt, bei dem der Transport von Wertscheinen mit einer Lichtschranke überwacht wird. Es werden dabei Löcher in der Wertscheinen erkannt, indem die erzeugten Signale über die Breite des Wertscheins integriert werden.

Weiterer Stand der Technik wird in US 5 455 659 A, EP 0 080 158 A2, EP 0 884 652 A2 offenbart. Zudem wird in dem Artikel "Prepunched Paper Feed" von D.R. Blankenship et al, erschienen im IBM Technical Disclosure Bulletin, Vol. 25, Mai 1983, auf Seiten 6524-6526 ein Verfahren für eine sichere Papierzufuhr von vorgelochtem Kopierpapier beschrieben.

Aufgabe der vorliegenden Erfindung ist es daher, ein Verfahren zum Überwachen von Transportvorgängen von Wertscheinen bereit zu stellen, welches eine zuverlässige Steuerung der Transportvorgänge auch für solche Wertscheine sicherstellt, die Fenster aufweisen.

Gelöst wird die Aufgabe durch ein Verfahren mit den Merkmalen des Anspruchs 1.

Demnach wird vorgeschlagen, dass zum Unterdrücken der Detektion von Fenstern und zum Detektieren der Hinterkante des jeweiligen Wertscheines das von dem in der Lichtschranke befindlichen Sensor erzeugte Signal entprellt wird, indem während einer Entprellzeit der Zustand des von dem Sensor erzeugten Signals eingefroren wird, wobei die Entprellzeit abhängig von der Länge des Wertscheines auf eine erste Zeitdauer eingestellt wird, die bei vorgegebener Transportgeschwindigkeit der erwarteten Länge des Wertscheines entspricht, und wobei die Entprellzeit nach Ablauf der ersten Zeitdauer auf eine zweite Zeitdauer eingestellt wird, die kleiner als die erste Zeitdauer ist.

Dadurch wird eine jeweils auf die Wertscheinlänge dynamisch angepasste Entprellzeit verwendet, die das Auftreten von Fenstern unterdrückt und immer zu einer sicheren Detektion der Hinterkante führt, unabhängig davon, ob und welche Arten von Fenstern der jeweilige Wertschein aufweisen mag. Hat ein Wertschein z.B. eine Länge, die (bei der gegebenen Transportgeschwindigkeit) 60ms entspricht, so wird die Entprellzeit auf eine erste Zeitdauer von 60ms eingestellt. Der Wertschein-Transport und dessen Steuerung können somit sicher und zuverlässig durchgeführt werden. Dann wird die Entprellzeit nach Ablauf der ersten Zeitdauer (von z.B. 60ms) auf eine zweite kleinere Zeitdauer eingestellt wird, die kleiner als die erste Zeitdauer ist. Die zweite Zeitdauer beträgt z.B. nur 1ms. Dadurch wird erreicht, dass nach Ablauf der längenabhängigen ersten Zeitdauer (z.B. 60ms), das Sensor-Signal nur mit einer relativ kurzen Entprellzeit beaufschlagt wird, da am Ende des Wertscheines keine Fenster mehr zu erwarten sind und somit eine zeitnahe Detektion bzw. Meldung der Hinterkante erfolgen kann.

Der Erfindung liegen insbesondere die folgenden Erkenntnisse zu Grunde: Durch das Entprellen des Sensor-Signals über eine längere Entprellzeit (erste Zeitdauer) hinweg kann das Auftreten von Fenstern effektiv unterdrückt werden. Allerdings kann die Vorderkante des Wertscheines oftmals nicht großzügig entprellt, da in vielen Anwendungen schnell und zeitkritisch auf die Vorderkante reagiert werden muss, etwa wenn Weichen innerhalb des Transportsystems gestellt werden müssen. Zudem würde auch eine zu große Entprellung der Hinterkante ebenfalls in bestimmten Anwendungsfällen problematisch sein, nämlich dann, wenn z.B. der Wertschein eine Stopp-Lichtschranke an einem Rollenspeicher durchläuft oder vom Abzugssensor an einem Vereinzelungs- und Stapel-Modul erfasst werden soll.

Durch die hier vorgeschlagene dynamische Entprellung, bei der die Entprellung der Hinterkante mit Auftreten der Vorderkante, auf die erwartete Wertschein-Länge eingestellt wird, können die zuvor genannten Probleme vorteilhaft gelöst werden.

Die Erfindung schlägt auch ein Selbstbedienungsterminal vor, das mit einer nach dem Verfahren arbeiteten Vorrichtung ausgestattet ist.

Vorteilhafte Ausführungsformen der Erfindung ergeben sich aus den Unteransprüchen.

Die Entprellzeit wird auf eine erste größere Zeitdauer eingestellt, sobald das von dem Sensor erzeugte Signal das erste Auftreten der Vorderkante des Wertscheines anzeigt. Hierdurch wird die Entprellzeit sofort gestartet, wenn die Vorderkante des Wertscheines auftritt oder wenn ein transparentes Fenster an der Vorderkante sein sollte, das Ende des Fensters auftritt, wobei dann über die gesamte Länge des Wertscheines hin das Sensor-Signal entprellt wird.

Erfindungsgemäß wird die Entprellzeit nach Ablauf der ersten Zeitdauer (von z.B. 60ms) auf eine zweite kleinere Zeitdauer eingestellt wird, die insbesondere deutlich kleiner als die erste Zeitdauer ist, insbesondere kleiner als ein Wert ist, der 5 Prozent der Länge des Wertscheines entspricht. Die zweite Zeitdauer beträgt z.B. nur 1ms.

Das erfindungsgemäße Selbstbedienungsterminal nach Anspruch 3 ist mit einer nach dem Verfahren arbeitenden Vorrichtung zum Überwachen der Transportvorgänge ausgestattet, wobei die Vorrichtung eine Signalverarbeitung aufweist, die zum Unterdrücken der Detektion von Fenstern und zum Detektieren der Hinterkante des Wertscheines das von dem Sensor erzeugte Signal entprellt, wobei die Signalverarbeitung die Entprellzeit abhängig von der Länge des Wertscheines auf eine erste Zeitdauer eingestellt, die der erwarteten Länge des Wertscheines entspricht.

Vorzugsweise ist die Signalverarbeitung als eine digitale Entprelleinheit ausgestaltet. Auch kann die Signalverarbeitung in eine Recheneinheit des Selbstbedienungsterminals integriert sein. Das Selbstbedienungsterminal kann beispielsweise als Geldautomat ausgebildet sein.

Die Erfindung und die sich daraus ergebenden Vorteile werden nun näher im Detail anhand der beiliegenden Zeichnungen beschrieben, welche die folgenden schematischen Darstellungen wiedergeben:
- Fig. 1: zeigt für fünf beispielhafte Situationen den Signalverlauf des Sensor-Signals jeweils ohne und mit Entprellung;
- Fig. 2: zeigt die dynamische Änderung der Entprellzeit während des Durchlaufs eines transportierten Wertscheines; und
- Fig. 3: zeigt den Aufbau einer Vorrichtung zur Durchführung des Verfahrens zum Überwachen von Transportvorgängen

Die Fig. 1 zeigt anhand von fünf Situationen den Signalverlauf des Sensor-Signals jeweils ohne und mit Entprellung. Die beiden oberen Signalverläufe beziehen sich auf einen Wertschein, der keine Fenster aufweist und eine Länge hat, die 60ms Durchlaufzeit durch die Lichtschranke (s. auch Fig. 3) entspricht. Das von dem lichtempfindlichen Sensor erzeugte Signal S0 weist beim Auftreten der Vorderkante eine erste ansteigende Flanke auf. Der Zeitpunkt dieses Zustandswechsels (Hell-Dunkel) wird hier mit TFA markiert. Das Sensor-Signal S0 verbleibt dann bis zum Auftreten der Hinterkante (nächster Zustandswechsel Dunkel-Hell zum Zeitpunkt TFE) auf einem Niveau. Da in diesem ersten Beispiel der Wertschein kein Fenster aufweist, kann die Detektion der Vorder- und/oder der Hinterkante auch nicht gestört werden. Dennoch wird erfindungsgemäß mit Auftreten der ersten Kante, also hier mit Auftreten der Vorderkante zum Zeitpunkt TFA die Entprellzeit dT für das Sensor-Signal S0 auf einen vorgebbaren Wert eingestellt. Die Entprellzeit dT entspricht der erwarteten Wertscheinlänge und beträgt hier beispielsweise 60ms. Für diese Zeitdauer ist der Zustand des Sensor-Signales S0 quasi eingefroren. Erst nach Ablauf der Entprellzeit dT wird das Sensor-Signal nur mit einer sehr geringen Entprellzeit von z.B. 1ms verarbeitet. Das in der Signalverarbeitung (s. auch Fig. 3) dynamisch entprellte Signal S0' folgt also im ersten Beispiel dem Sensor-Signal S0. Würden während der Entprellzeit dT Störungen auftreten, so würden diese unterdrückt.

Damit die Entprellzeit dT für den Durchlauf des Wertscheines an dessen Länge angepasst werden kann, muss die Länge bekannt sein. Bei Auszahlungsvorgängen ist dies in der Regel der Fall, weil die auszuzahlenden Wertscheine von dem System vorgegeben werden und somit ihre Längen bekannt sind. Bei Einzahlungsvorgängen werden die eingehenden Wertscheine vorab durch eine Lichtschranken-Reihe vermessen, um insbesondere auch die Längen der Wertscheine zu ermitteln.

Die nächsten beiden Signalverläufe beziehen sich auf das Beispiel eines Wertscheines, der ein Fenster aufweist. Das Sensor-Signal zeigt dem entsprechend einen mehrfachen Zustandswechsel. Durch das Einstellen der Entprellzeit dT auf die Scheinlänge wird jedoch das Auftreten des Fensters unterdrückt und die sichere Detektion der Hinterkante zum Zeitpunkt TFE sicher gestellt. Das entprellte Signal S1' verläuft wie bei einem fensterlosen Wertschein. Dies ist auch der Fall, wenn der Wertschein mehrere Fenster aufweisen sollte und das Sensor-Signal S2 entsprechend viele Zustandswechsel anzeigen sollte. Auch in diesem Fall verläuft das entprellte Signal S2' wie bei einem fensterlosen Wertschein. Die an die Scheinlänge angepasste Zeitdauer der Entprellzeit dT beträgt vorzugsweise genau der tatsächlichen Scheinlänge (z.B. 60ms) oder etwas weniger, so dass das Auftreten der Hinterkante nicht von dieser Entprellzeit unterdrückt wird und die Hinterkante sofort angezeigt wird. Jedoch sollte auch die Detektion der Hinterkante etwas entprellt werden, z.B. mit einer Entprellzeit von 1ms. Die Meldung der Hinterkante erfolgt dann sehr zeitnah zum Zeitpunkt TFE. Die eigentliche Detektion der Hinterkante erfolgt zuvor zum Zeitpunkt TZ und bewirkt nur, dass ein Zeitstempel erzeugt wird, der mit der späteren Meldung (zum Zeitpunkt TFE; siehe auch die nächsten Signalverläufe) an die Steuerung geleitet wird. Diese weiß dann genau, wann die Hinterkante detektiert worden ist.

Die nächsten beiden Signalverläufe beziehen sich auf einen Wertschein, der an seinem Anfang ein transparentes Fenster bzw. Sichtfenster aufweist. Das Sensor-Signal S3 zeigt daher erst zum späteren Zeitpunkt TFA* den ersten Zustandswechsel an und fällt dann bei TZ wieder auf Null zurück. Der Wertschein würde gemäß dem Signal-Verlauf S3 kürzer erscheinen. Durch die Entprellzeit dT von z..B. 60ms wird hier jedoch die echte Wertschein-Länge berücksichtigt und die Detektion der Hinterkante erst zum Zeitpunkt TFE angezeigt. Das entprellte Signal S3' verläuft also entsprechend den tatsächlich gegebenen Bedingungen; die Steuerung des Transportsystems kann sicher durchgeführt werden.

Die letzten beiden Signalverläufe in Fig. 1 beziehen sich auf einen Wertschein, der an seinem Ende ein Sichtfenster aufweist. Das Sensor-Signal S4 verläuft deshalb so, dass die Vorderkante zum Zeitpunkt TFA richtig angezeigt wird, dass aber bereits zu Beginn des Fensters (Zeitpunkt TZ) das Signal S4 wieder auf Null abfällt und auf diesem Niveau verbleibt. Somit erscheint der Wertschein an seinem Ende verkürzt. Durch die Einstellung der Entprellzeit dT auf die echte Wertschein-Länge von 60ms bleibt das entprellte Signal S4' von dem Auftreten des Fensters unbeeinflusst und fällt erst zum Zeitpunkt TFE auf Null zurück. Demnach wird die echte Wertschein-Länge berücksichtigt und die Hinterkante wird exakt angezeigt.

Die Fig. 2 veranschaulicht die dynamische Einstellung der Entprellzeit dT bzw. deren Änderung während des Durchlaufs eines Wertscheines durch die Lichtschranke (siehe auch Fig. 3). Die Entprellzeit dt ist ausgehend von dem ersten Auftreten einer Kante (in der Regel der Vorderkante) zum Zeitpunkt TFA auf einen ersten Wert dT1 eingestellt, welcher der erwarteten Länge des Wertscheines entspricht. Entsprechend dem hier beschriebenen Ausführungsbeispiel beträgt der erste Wert dT1 = 60 ms. Andernfalls, d.h. vor Auftreten einer Vorderkante und nach Ablauf der Entprellzeit dT1 = 60 ms wird die Entprellzeit dT auf einen sehr kleinen Wert dT2 eingestellt, der z.B. 1ms beträgt. Die Entprellzeit könnte auch auf Null zurück gestellt werden, jedoch ist es vorteilhaft, eine geringe Entprellung beizubehalten, um die Hinterkante zum Zeitpunkt TFE zu detektieren.

Das zuvor beschriebene Verfahren zum Überwachen von Transportvorgängen von Wertscheinen kann durch die nachfolgend anhand der Fig. 3 beschriebenen Vorrichtung durchgeführt werden. Die Vorrichtung wird vorzugsweise in ein Selbstbedienungsterminal, insbesondere in einen Geldautomaten, integriert und weist eine Signalverarbeitung auf, die zur dynamischen Entprellung der Sensor-Signale dient. Die Wertscheine bzw. Banknoten BN werden durch eine Lichtschranke geführt, welche ein Licht-aussendendes Element, hier eine Leuchtdiode oder Lichtdioden-Baugruppe LED, aufweist sowie ein lichtempfindliches Element, hier einen Sensor S aufweist. Beim Auftreten von Hell-Dunkel-Wechseln (z.B. an der Vorderkante VK) und Dunkel-Hell-Wechseln (z.B. an der Hinterkante HK) liefert der Sensor S das bereits zuvor beschriebene Sensor-Signal (siehe Fig. 1). Eine nachgeschaltete Signalverarbeitung EP führt die beschriebene Entprellung des Sensor-Signales abhängig von der erwarteten Länge des Wertscheines aus und liefert somit die bereits beschriebenen entprellten Signale (siehe auch Fig. 1).

Die Entprellzeit dT wird, wie zuvor auch anhand der Fig. 2 beschrieben wurde, so an die Wertscheinlänge angepasst, dass immer zuverlässig die Hinterkante detektiert wird und evtl. auftretende Fenster die Detektion der Hinterkante nicht stören. Dies geschieht vorzugsweise in der folgenden Vorgehensweise:
Die Vorderkante wird nicht entprellt. Vor Eintreffen der Banknote BN wird die Entprellzeit dT für die Hinterkante entsprechend der Länge der Banknote auf z.B. 60ms eingestellt. Nach Ablauf dieser ersten Entprellzeit (siehe auch dT1 in Fig. 2) wird die Entprellzeit auf den geringen Wert von z.B. dT2 = 1ms eingestellt. Durch die lange erste Entprellzeit dT1 von z.B. 60ms werden alle Fenster unterdrückt, weil kein Fenster länger als die Notenlänge sein kann. Nach 60ms wird die Entprellzeit auf 1ms zurück gesetzt, um eine gewisse Entprellung des Sensors aufrecht zu erhalten. Falls die Lichtschranke schon frei sein sollte, wird jeder weitere Zustandswechsel, d.h. die Hinterkante mit dieser geringen Verzögerung gemeldet zusammen mit dem Zeitstempel, der angibt, wann die Lichtschranke frei geworden ist. Falls die Lichtschranke noch nicht frei, sondern verdeckt sein sollte, wird die Hinterkante sofort gemeldet, sobald die Lichtschranke frei wird.

Die hier vorgeschlagene Lösung kann z.B. im Slave in einem Analog-Sensor integriert und über den Master aktiviert werden. Es dürfte dann nur für Transportlichtschranken aktiviert werden. Wenn die Funktion eingeschaltet ist, wird der Sensor dann mit jeder Vorderflanke eine Entprellzeit von z.B. 60ms für die Hinterkante einstellen und sich sofort auf selbst das Kommando schicken, in 60ms wieder auf 1ms zurück zu schalten.

Es ist auch möglich, die Entprellzeit per PDO (Prozess-Daten-Objekt auf einem CAN-Bus) zu schicken, so dass sie bei der nächsten Banknote BN verwendet wird. Somit kann man vom Master einen Sensor für eine angemeldete Banknote konfigurieren. Die Banknoten BN können längs oder quer transportiert werden. Dementsprechend wird die Länge oder die Breite der Banknote für die Einstellung der Entprellzeit herangezogen. Mit Länge kann hier beides gemeint sein, sowohl die Längsausdehnung der Banknote wie auch ihre Breitenausdehnung, je nachdem wie die Banknote transportiert wird. Sofern bekannt sein sollte, dass die Banknote eine bestimmte Länge hat und N Grad schief liegt, kann die daraus abgeleitete Länge direkt an den Sensor gesendet werden. Dieser verwendet dann diese Länge bzw. die entsprechende Entprellzeit für alle nachfolgenden Banknoten, sofern der Längenwert nicht überschrieben wird. Dies ist besonders dann sinnvoll, wenn mehrere gleich große bzw. lange Banknoten in Folge kommen. In diesem Fall müsste der Sensor bzw. die Signalverarbeitung nicht jedesmal neu konfiguriert werden, sondern nur einmal bei Änderung der Banknoten-Länge. Bei einer Transportgeschwindigkeit von z.B. 1400 mm/sec. sind für übliche Banknoten (z.B. Euro-Scheine) Entprellzeiten von etwa 45-80 ms einzustellen.

Die Erfindung hat insbesondere die Vorteile, dass evtl. vorhandene Fenster in den Banknoten nicht mehr gesehen werden bzw. stören können. Auch werden Signalspitzen bzw. Peaks ausgefiltert. Bei kürzeren Banknoten wird die Hinterkante lediglich um eine sehr kurze Zeitdauer verzögert (1ms) gemeldet. Ist damit zu rechnen, dass viele der Banknoten in einer gewissen Schieflage die Lichtschranke durchlaufen, so sollte die zweite Entprellzeit dT2 etwas größer gesetzt werden, z.B. auf einen Wert von 10ms. Durch die relativ kurze Entprellzeit bei der Detektion der Hinterkante wird diese zeitnah angezeigt. Die Steuerung des Transportsystems kann dadurch sicher für quasi jede Art von Wertscheinen durchgeführt werden.

## Patentansprüche

1. Verfahren zum Überwachen von Transportvorgängen zum Befördern von Wertscheinen (BN) in einem Selbstbedienungsterminal, wobei jeder transportierte Wertschein (BN) bei einer vorgegebenen Transportgeschwindigkeit seiner Länge oder Breite nach durch eine Lichtschranke geführt wird, die einen lichtempfindlichen Sensor (S) aufweist, um mindestens eine Kante des Wertscheines (BN) zu detektieren,
**dadurch gekennzeichnet, dass**
zum Unterdrücken der Detektion von Fenstern (W) und zum Detektieren der Hinterkante (HK) des Wertscheines (BN) das von dem Sensor (S) erzeugte Signal (S0) entprellt wird, indem während einer Entprellzeit (dT) der Zustand des von dem Sensor (S) erzeugten Signals (S0) eingefroren wird, wobei die Entprellzeit (dT) abhängig von der Länge bzw. Breite des Wertscheines (BN) auf eine erste Zeitdauer (dT1) eingestellt wird, die bei der vorgegebenen Transportgeschwindigkeit der erwarteten Länge bzw. Breite des Wertscheines (BN) entspricht, die Entprellzeit (dT) nach Ablauf der ersten Zeitdauer (dT1) auf eine zweite Zeitdauer (dT2) eingestellt wird, die kleiner als die erste Zeitdauer (dT1), und wobei die Entprellzeit (dT) auf die erste Zeitdauer (dT1) eingestellt wird, sobald das von dem Sensor (S) erzeugte Signal (S0) das erste Auftreten der Vorderkante (VK) des Wertscheines (BN) anzeigt.

2. Verfahren nach Anspruch 1, **dadurch gekennzeichnet, dass** die zweite Zeitdauer (dT2) kleiner als ein Wert ist, der 5 Prozent der Länge des Wertscheines (BN) entspricht.

3. Selbstbedienungsterminal mit einer Vorrichtung zum Überwachen von Transportvorgängen zum Befördern von Wertscheinen (BN) in dem Selbstbedienungsterminal, wobei die Vorrichtung jeden transportierten Wertschein (BN) bei einer vorgegebenen Transportgeschwindigkeit seiner Länge oder Breite nach durch eine Lichtschranke führt, die einen lichtempfindlichen Sensor (S) aufweist, um mindestens eine Kante des Wertscheines (BN) zu detektieren,
**dadurch gekennzeichnet, dass**
die Vorrichtung eine Signalverarbeitung (EP) aufweist,
die zum Unterdrücken der Detektion von Fenstern (W) und zum Detektieren der Hinterkante (HK) des Wertscheines (BN) das von dem Sensor (S) erzeugte Signal (S0) entprellt, indem während einer Entprellzeit (dT) der Zustand des von dem Sensor (S) erzeugten Signals (S0) eingefroren wird, wobei die Signalverarbeitung (EP) eingerichtet ist, die Entprellzeit (dT) abhängig von der Länge bzw. Breite des Wertscheines (BN) auf eine erste Zeitdauer (dT1) einzustellen, die bei der vorgegebenen Transportgeschwindigkeit der erwarteten Länge bzw. Breite des Wertscheines (BN) entspricht, die Entprellzeit (dT) nach Ablauf der ersten Zeitdauer (dT1) auf eine zweite Zeitdauer (dT2) einzustellen, die kleiner als die erste Zeitdauer (dT1) und die Entprellzeit (dT) auf die erste Zeitdauer einzustellen, sobald das von dem Sensor (S) erzeugte Signal (S0) das erste Auftreten der Vorderkante (VK) des Wertscheines (BN) anzeigt.

4. Selbstbedienungsterminal nach Anspruch 3, **dadurch gekennzeichnet, dass** die Signalverarbeitung (EP) beschaffen ist, das Verfahren nach Anspruch 2 durchzuführen.

5. Selbstbedienungsterminal nach Anspruch 3 oder 4, **dadurch gekennzeichnet, dass** die Signalverarbeitung als eine digitale Entprelleinheit ausgestaltet ist.

6. Selbstbedienungsterminal nach einem der Ansprüche 3 bis 5 **dadurch gekennzeichnet, dass** die Signalverarbeitung in eine Recheneinheit des Selbstbedienungsterminals integriert ist.

7. Selbstbedienungsterminal nach einem der Ansprüche 3 bis 6, **dadurch gekennzeichnet, dass** das Selbstbedienungsterminal als Geldautomat ausgebildet ist.

8. Selbstbedienungsterminal nach einem der Ansprüche 3 bis 7 **dadurch gekennzeichnet, dass** die bekannte Länge bzw. Breite des Wertscheines (BN) bei Auszahlungsvorgängen vorgegeben ist.

9. Selbstbedienungsterminal nach einem der Ansprüche 3 bis 7, **dadurch gekennzeichnet, dass** die Länge bzw. Breite des Wertscheines (BN) bei Einzahlungsvorgängen vorab durch eine Lichtschranken-Reihe bestimmbar ist.

10. Selbstbedienungsterminal nach einem der Ansprüche 3 bis 9 **dadurch gekennzeichnet**, die Entprellzeit (dT) durch ein Prozess-Daten-Objekt auf einem CAN-Bus einstellbar ist.

## Claims

1. Method for monitoring transportation processes for conveying bills (BN) in a self-service terminal, wherein each transported bill (BN) is routed at a predefined transportation speed, according to its length or width, through a light barrier that has a light-sensitive sensor (S), in order to detect at least one edge of the bill (BN),
**characterized in that**
in order to suppress the detection of windows (W) and in order to detect the rear edge (HK) of the bill (BN) the signal (S0) produced by the sensor (S) is debounced by freezing the state of the signal (S0) produced by the sensor (S) during a debounce time (dT), the debounce time (dT) being set, on the basis of the length or width of the bill (BN), to a first period (dT1) that corresponds to the expected length or width of the bill (BN) at the predefined transportation speed, the debounce time (dT) being set to a second period (dT2), which is shorter than the first period (dT1), after the first period (dT1) has elapsed, and the debounce time (dT) being set to the first period (dT1) as soon as the signal (S0) produced by the sensor (S) indicates the first appearance of the front edge (VK) of the bill (BN).

2. Method according to Claim 1, **characterized in that** the second period (dT2) is shorter than a value that corresponds to 5% of the length of the bill (BN).

3. Self-service terminal having an apparatus for monitoring transportation processes for conveying bills (BN) in the self-service terminal, wherein the apparatus routes each transported bill (BN) at a predefined transportation speed, according to its length or width, through a light barrier that has a light-sensitive sensor (S), in order to detect at least one edge of the bill (BN),
**characterized in that**
the apparatus has a signal processing section (EP) that, in order to suppress the detection of windows (W) and in order to detect the rear edge (HK) of the bill (BN), debounces the signal (S0) produced by the sensor (S) by freezing the state of the signal (S0) produced by the sensor (S) during a debounce time (dT), wherein the signal processing section (EP) is designed to set the debounce time (dT), on the basis of the length or width of the bill (BN), to a first period (dT1) that corresponds to the expected length or width of the bill (BN) at the predefined transportation speed, to set the debounce time (dT) to a second period (dT2), which is shorter than the first period (dT1), after the first period (dT1) has elapsed, and to set the debounce time (dT) to the first period as soon as the signal (S0) produced by the sensor (S) indicates the first appearance of the front edge (VK) of the bill (BN).

4. Self-service terminal according to Claim 3, **characterized in that** the signal processing section (EP) is conditioned to perform the method according to Claim 2.

5. Self-service terminal according to Claim 3 or 4, **characterized in that** the signal processing section is embodied as a digital debounce unit.

6. Self-service terminal according to one of Claims 3 to 5, **characterized in that** the signal processing section is integrated in a computation unit of the self-service terminal.

7. Self-service terminal according to one of Claims 3 to 6, **characterized in that** the self-service terminal is in the form of an automated teller machine.

8. Self-service terminal according to one of Claims 3 to 7, **characterized in that** the known length or width of the bill (BN) is predefined in the case of disbursement processes.

9. Self-service terminal according to one of Claims 3 to 7, **characterized in that** the length or width of the bill (BN) can be determined beforehand by a series of light barriers in the case of deposit processes.

10. Self-service terminal according to one of Claims 3 to 9, **characterized in that** the debounce time (dT) can be set by a process data object on a CAN bus.

## Revendications

1. Procédé pour surveiller des opérations de transport destinées à acheminer des papiers fiduciaires (BN) dans un terminal en libre-service, chaque papier fiduciaire (BN) transporté étant guidé à une vitesse de transport prédéfinie en fonction de sa longueur ou de sa largeur à travers une barrière photoélectrique, laquelle possède un capteur photosensible (S), afin de détecter au moins un bord du papier fiduciaire (BN),
**caractérisé en ce que**
en vue d'inhiber la détection de fenêtres (W) et en vue de détecter le bord arrière (HK) du papier fiduciaire (BN), le signal (S0) généré par le capteur (S) est soumis à un traitement antirebond **en ce que** l'état du signal (S0) généré par le capteur (S) est gelé pendant un temps de suppression de rebond (dT), le temps de suppression de rebond (dT) étant réglé à une première durée (dT1), dépendante de la longueur ou de la largeur du papier fiduciaire (BN) et qui correspond à la longueur ou à la largeur attendue du papier fiduciaire (BN) à la vitesse de transport prédéfinie, le temps de suppression de rebond (dT), après écoulement de la première durée (dT1), étant réglé à une deuxième durée (dT2), laquelle est inférieure à la première durée (dT1), et le temps de suppression de rebond (dT) étant réglé à la première durée (dT1) dès que le signal (S0) généré par le capteur (S) indique la première survenance du bord avant (VK) du papier fiduciaire (BN).

2. Procédé selon la revendication 1, **caractérisé en ce que** la deuxième durée (dT2) est inférieure à une valeur qui correspond à 5 pour cent de la longueur du papier fiduciaire (BN).

3. Terminal en libre-service comprenant un dispositif pour surveiller des opérations de transport destinées à acheminer des papiers fiduciaires (BN) dans le terminal en libre-service, le dispositif guidant chaque papier fiduciaire (BN) transporté à une vitesse de transport prédéfinie en fonction de sa longueur ou de sa largeur à travers une barrière photoélectrique, laquelle possède un capteur photosensible (S), afin de détecter au moins un bord du papier fiduciaire (BN),
**caractérisé en ce que**
le dispositif possède un traitement de signal (EP) qui, en vue d'inhiber la détection de fenêtres (W) et en vue de détecter le bord arrière (HK) du papier fiduciaire (BN), applique un traitement antirebond au signal (S0) généré par le capteur (S) **en ce que** l'état du signal (S0) généré par le capteur (S) est gelé pendant un temps de suppression de rebond (dT), le traitement de signal (EP) étant conçu pour régler le temps de suppression de rebond (dT) à une première durée (dT1), dépendante de la longueur ou de la largeur du papier fiduciaire (BN) et qui correspond à la longueur ou à la largeur attendue du papier fiduciaire (BN) à la vitesse de transport prédéfinie, régler le temps de suppression de rebond (dT), après écoulement de la première durée (dT1), à une deuxième durée (dT2), laquelle est inférieure à la première durée (dT1), et régler le temps de suppression de rebond (dT) à la première durée dès que le signal (S0) généré par le capteur (S) indique la première survenance du bord avant (VK) du papier fiduciaire (BN).

4. Terminal en libre-service selon la revendication 3, **caractérisé en ce que** le traitement de signal (EP) est fourni pour mettre en œuvre le procédé selon la revendication 2.

5. Terminal en libre-service selon la revendication 3 ou 4, **caractérisé en ce que** le traitement de signal est réalisé sous la forme d'une unité antirebond numérique.

6. Terminal en libre-service selon l'une des revendications 3 à 5, **caractérisé en ce que** le traitement de signal est intégré dans une unité de calcul du terminal en libre-service.

7. Terminal en libre-service selon l'une des revendications 3 à 6, **caractérisé en ce que** le terminal en libre-service est réalisé sous la forme d'un guichet automatique de banque.

8. Terminal en libre-service selon l'une des revendications 3 à 7, **caractérisé en ce que** la longueur ou la largeur connue du papier fiduciaire (BN) est prédéfinie lors des opérations de versement.

9. Terminal en libre-service selon l'une des revendications 3 à 7, **caractérisé en ce que** la longueur ou la largeur connue du papier fiduciaire (BN) peut être déterminée à l'avance lors des opérations d'encaissement par une rangée de barrières photoélectriques.

10. Terminal en libre-service selon l'une des revendications 3 à 9, **caractérisé en ce que** le temps de suppression de rebond (dT) peut être réglé par un objet de données de processus sur un bus CAN.
